# EUROPÄISCHE PATENTSCHRIFT

(11) **EP 3 330 068 B1**
(45) Veröffentlichungstag und Bekanntmachung des Hinweises auf die Patenterteilung: **03.01.2024**
(21) Anmeldenummer: 17199701.8
(22) Anmeldetag: 02.11.2017
(51) Int. Cl.: B30B 9/26

(54) **VORRICHTUNG ZUM ENTWÄSSERN VON SCHÜTTFÄHIGEM ODER FLIESSFÄHIGEM AUFGABEGUT**
DEVICE FOR DEWATERING BULK OR FLOWABLE MATERIAL
DISPOSITIF DE DÉSHYDRATATION DE PRODUIT FLUIDE OU COULANT ENTRANT

(30) Priorität: 02.12.2016 AT 510972016
(43) Veröffentlichungstag der Anmeldung: 06.06.2018
(73) Patentinhaber: Andritz AG, 8045 Graz (AT)
(72) Erfinder: ULM, Dietmar, 2384 Breitenfurt (AT)

(56) Entgegenhaltungen:
- DE-C- 46 208
- DE-C- 830 895
- DE-U1-202007 007 038
- US-A- 4 155 299
- US-A1- 2013 199 383

## Beschreibung

Die Erfindung betrifft eine Vorrichtung zum Entwässern von schüttfähigem oder fließfähigem Aufgabegut, beispielsweise Holzhackschnitzel, durch dessen Verdichtung, mit einem Gehäuse mit einem Mantelrohr, in dem eine Welle mit umfangseitig umlaufenden Wendeln um eine Rotationsachse rotiert, wobei das Aufgabegut durch das Gehäuse transportiert und verdichtet wird und das Pressat durch Öffnungen im Mantelrohr aus der Vorrichtung geleitet wird und wobei ein Innenrohr vorgesehen ist, das Innenrohr aus Segmenten aufgebaut ist, die Öffnungen aufweisen, wobei die Segmente mit ihrer Außenfläche direkt an der Innenfläche des Mantelrohres aufliegen und die Öffnungen der Segmente die Öffnungen des Mantelrohrs überdecken, wobei die Öffnungen der Segmente einen kleineren Querschnitt aufweisen, als die Öffnungen des Mantelrohres.

Derartige Vorrichtungen sind z.B. aus der DE 20 2007 007 038 U1 bekannt, welche die Merkmale des Oberbegriffs des Anspruchs 1 offenbart, wobei diese Vorrichtungen meist eine Aufgabeeinrichtung, beispielsweise in Form eines Schachtes, aufweisen. Spezielle Ausführungen dienen der Zuführung von Hackschnitzeln in einen Zellstoffkocher in der Zellstoffindustrie und werden in diesem Zusammenhang oft auch als Stopfschnecken bezeichnet. Anwendungen gibt es auch u.a. als Zuführapparat zu Kochern der Holzstoffindustrie. Im Allgemeinen wird ein Gut von einem Bereich niedereren Drucks in ein Gebiet höheren Drucks oder umgekehrt gefördert. Diese Apparate dienen daher auch als Druckschleuse. Neben dem Herauspressen des Pressats (Effluent), meist Wasser gegebenenfalls mit Chemikalien, dient die Verdichtung des Aufgabegutes zusätzlich dazu einen hochverdichteten Materialpfropfen zu erzeugen, der eine Abdichtung der Einlassöffnung gegenüber dem unter Druck stehenden Systems eines Kochers bewirkt. Auch bei anderen Apparaten wie z.B. MSD wird ein hochverdichteter Materialpfropfen erzeugt, der in diesem Fall bei der Entspannung die Imprägnierchemikalien aufnimmt. Bei derartigen Vorrichtungen ergibt sich aus der hohen Verdichtung des Aufgabegutes mit der Folge hoher Anpresskräfte auf die Innenseite des Schneckenmantels ein hoher Verschleiß sowohl an der Schneckenwendel als auch am Mantelrohr, so dass derartige Vorrichtungen in regelmäßigen Zeitintervallen erneuert oder aufgepanzert werden müssen. Dadurch sind hohe Kosten und längere Stillstandzeiten bei der Produktion verbunden. Oft werden dabei die verschlissenen Gehäuse durch Auftragschweißen und mechanische Bearbeitung saniert. Nachteil dieser Auftragsmethode ist, dass sich das Werkstück beim Schweißen verwindet und schrumpft und somit nicht mehr exakt in das Mantelrohr eingesetzt werden kann. Die Eigenspannung zufolge der Wärmeeinbringung beim Schweißen kann zu Rissen und in weiterer Folge zum Versagen des Bauteils kommen. Eine Sanierung ist teuer und zeitaufwändig, wobei das Bauteil zur Sanierung in eine Werkstatt transportiert werden muss. Alternativ werden sogenannte Verschleißschalen eingesetzt, die ausgetauscht werden können. Dabei handelt es sich um Halbschalen aus verschleißfestem Material, die nach einem Zerlegen des Mantelrohres darin eingepasst werden und die damit ein Innenrohr bilden. Diese sind sehr schwer zu fertigen und es gibt häufig Probleme bei der Passform. Auch sind derartige Verschleißschalen meist teurer als eine Sanierung durch Auftragschweißen.

Ziel der Erfindung ist es eine Vorrichtung anzugeben, die deutlich kostengünstiger ist und die obigen Nachteile vermeidet.

Dieses Ziel wird durch eine Vorrichtung nach Anspruch 1 erreicht.

Durch den Aufbau des Innenrohrs aus Segmenten werden die austauschbaren Teile kleiner und können leichter transportiert werden. Durch das direkte Aufliegen der Segmente an der Innenfläche des Mantelrohres werden diese Teile vollflächig unterstützt und können somit auch mit sehr geringen Wandstärken gefertigt werden. Auch können Mantelrohr und Segmente aus unterschiedlichen Materialien gefertigt werden, wodurch das Mantelrohr die Kräfte aufnehmen kann und die Segmente aus einem harten, spröden und damit verschleißfestem Material sein können. Durch die Ausführung als Guss-oder Sinterteil können die Segmente weitestgehend unbearbeitet bleiben. Es entfällt somit eine großflächige, kostenintensive Bearbeitung sowohl der Außen- als auch der Innenfläche. Auch können die Öffnungen mitgegossen werden, wodurch ein nachträgliches, aufwändiges, insbesondere auch spanabhebendes Bohren unnötig wird. Dadurch wird es auch möglich, härtere Materialien einzusetzen, die mit spanabhebenden Verfahren nicht mehr bearbeitet werden können. Durch die Übereinstimmung der Öffnungen der Segmente mit den Öffnungen des Mantelrohres wird eine optimale Entwässerung erzielt.

Eine günstige Ausgestaltung der Erfindung ist dadurch gekennzeichnet, dass das Mantelrohr zylindrisch ist, wobei es alternativ konisch sein kann. So kann die Vorrichtung günstig an die Bedürfnisse für die Produktion und die dafür erforderliche Schnecke angepasst werden.

Eine günstige Weiterbildung der Erfindung ist dadurch gekennzeichnet, dass das Innenrohr in Umfangsrichtung aus mindestens 4, vorzugsweise 6 - 8 Segmenten besteht. Dadurch können wenig verschlissene Bereich belassen und nur stärker verschlissene Bereiche getauscht werden.

Eine vorteilhafte Ausgestaltung der Erfindung ist dadurch gekennzeichnet, dass das Innenrohr in Längsrichtung, entsprechend der Richtung der Rotationsachse aus mindestens 2, vorzugsweise 3 - 4 bis zu 6 Segmenten besteht. Damit wird einerseits die Montage wesentlich erleichtert, andererseits können wenig verschlissene Bereich belassen und nur stärker verschlissene Bereiche, speziell im Bereich der hohen Verdichtung am Ende, getauscht werden.

Eine günstige Weiterbildung der Erfindung ist dadurch gekennzeichnet, dass sich die Öffnungen der Segmente konisch in Richtung Außenfläche erweitern. Dadurch können Verstopfungen der Öffnungen weitgehend vermieden werden.

Eine weitere günstige Ausgestaltung der Erfindung ist dadurch gekennzeichnet, dass die Segmente jeweils eine Nut in Längsrichtung aufweisen. Diese Nuten können speziell zur Verhinderung der Mitrotation des Aufgabegutes eingesetzt werden.

Eine alternative Ausgestaltung der Erfindung ist dadurch gekennzeichnet, dass die Segmente jeweils eine insbesondere integrierte Leiste in Längsrichtung aufweisen. Diese Leisten können ebenfalls zur Verhinderung der Mitrotation des Aufgabegutes eingesetzt werden.

Speziell die Ausführung aus Guss- oder Sintermaterial ermöglicht eine kostengünstige Fertigung und erlaubt auf weitere Bearbeitungen zu verzichten. Dadurch können auch die Entwässerungsöffnungen mitgegossen werden, wodurch aufwändiges Bohren entfallen kann.

Die Erfindung wird nun anhand der Zeichnungen beispielhaft beschrieben, wobei
Fig. 1 den grundsätzlichen Aufbau einer gattungsmäßigen Entwässerungsvorrichtung,
Fig. 2 das Gehäuse einer erfindungsgemäßen Vorrichtung mit Innenrohr,
Fig. 3 eine Halbschale der erfindungsgemäßen Vorrichtung,
Fig. 4 eine Halbschale mit Darstellung der erfindungsgemäßen Segmente und deren Befestigung
Fig. 5 eine Variante eines erfindungsgemäßen Segments,
Fig. 6 eine weitere Variante eines erfindungsgemäßen Segments
Fig. 7 eine zusätzliche Variante eines erfindungsgemäßen Segments
darstellt.

In Fig. 1 ist eine Entwässerungsvorrichtung 1 mit einer Stopfschnecke 2 und einem Antrieb 3 dargestellt. Der Antrieb 3 weist einen Antriebsmotor 4, ein Getriebe 5, eine Kupplung 6, beispielsweise eine Hochgeschwindigkeitskupplung, eine weitere Kupplung 7, beispielsweise eine Niedergeschwindigkeitskupplung, sowie Schutzvorrichtungen 8 auf. Die Stopfschnecke 2 besteht aus einem Aufgabeschacht 9, dem Gehäuse 10 mit einer Ablaufkammer 11, sowie der Schnecke 12 mit Wendeln 13. Das Gehäuse 10 kann wie dargestellt zylindrisch sein, aber auch konisch zulaufend ausgestaltet werden. Das Gehäuse 10 der Stopfschnecke 2 ist an einem Behälter 14 befestigt, der im Fall der Verwendung in der Zellstoffindustrie ein Zellstoffkocher sein kann, wobei der Behälter im Allgemeinen eine andere Druckstufe aufweist, aber die Stoffe auch einen anderen Aggregatszustand haben können. Die Stopfschnecke dient hier dann auch als Druckschleuse. Das in den Aufgabeschacht gegebene Gut, z.B. Holzhackschnitzel, aber auch Einjahrespflanzen, Stroh, Bagasse oder dergleichen, wird durch die Schneckenwendeln 13 der Schnecke 12 in das Gehäuse 10 geführt und durch dieses hindurchgepresst, wobei Flüssigkeit, meist Wasser das auch mit Chemikalien vermischt sein kann, in die Ablaufkammer 11 rinnt und von dort abgeführt und gegebenenfalls einer Wiederverwertung zugeführt wird. Auch bei anderen Apparaten wie z.B. MSD wird ein hochverdichteter Materialpfropfen erzeugt, der in diesem Fall bei der Entspannung die Imprägnierchemikalien aufnimmt. Durch die hohe Kompression des Aufgabegutes tritt an der Innenseite des Gehäuses 10 hoher Verschleiß auf, so dass diese Gehäuse häufig erneuert oder aufgepanzert werden müssen. Eine Möglichkeit besteht darin, das Gehäuse auszubauen und in einer Werkstatt durch Auftragschweißen und anschließende mechanische Bearbeitung wieder einsatzfähig zu machen. Damit steht dieses Teil dem Anlagenbetreiber für längere Zeit auch nicht als Not-Ersatzteil zur Verfügung. Als Alternative können austauschbare Verschleißschalen eingesetzt werden. Diese müssen aber sehr exakt gefertigt sein, wobei sich häufig Probleme bei der Passform ergeben.

Fig. 2 zeigt ein erfindungsgemäßes Gehäuse 10, das aus einer oberen Halbschale 15 und einer unteren Halbschale 16 besteht. Diese weisen Entwässerungsöffnungen 17 auf, die wie dargestellt in Gruppen angeordnet sein können. Die Halbschalen 15, 16 weisen an ihren Enden Flansche 18 bzw. 18' auf, mit denen das Gehäuse 10 an der einen Seite mit dem Aufgabeschacht 9 und an der anderen Seite am Behälter 14 befestigt werden. Die beiden Halbschalen 15, 16 werden mit einer Anzahl von Schrauben 19 zusammengehalten. Innerhalb der Halbschalen 15, 16 sind Segmente 21, 22 angeordnet. Weitere Schrauben 20 dienen zur Befestigung dieser Segmente 21, 22 am Gehäuse 10. Alle Segmente 21, 22 zusammen bilden ein Innenrohr im Gehäuse 10. Hier dargestellt sind im Umfang 6 Segmente 21, 22 verteilt. Es können jedoch je nach Durchmesser des Gehäuses 10 auch weniger oder mehr Segmente am Umfang verteilt sein. Die Außenfläche der Segmente 21, 22 liegt dabei direkt, d.h. ohne Spalt, auf der Innenfläche der Halbschalen 15, 16 des Gehäuses 10 auf.

In Fig. 3 ist die untere Halbschale 16 dargestellt. Sie weist an den Enden Flansche 18, 18` auf. Die einzelnen Segmente 21, 22 weisen Öffnungen 23 für die Befestigung mittels Schrauben 20 auf. Man erkennt, dass hier unterschiedliche Segmente eingesetzt werden können. Die Segmente 21 weisen über ihre Länge eine Nut 24 auf, die dazu dient, dass Stoffe am mitrotieren gehindert werden. Neben Segmenten 21 gibt es auch Segmente 22, die keine Nut aufweisen. Die Anzahl von Segmenten 21 mit Nut 24 und Segmenten 22 wird anhand des Entwässerungsverhaltens, aber auch der Anbackungs- und somit Mitnahmeeigenschaft des Aufgabegutes gewählt. Die Verwendung von Segmenten 21 bzw. 22 ermöglicht es somit die Entwässerung und Mitnahme des Aufgabegutes entsprechend anzupassen. Alternativ zu Segmenten mit Nut können auch Segmente 22` (siehe Fig. 7) mit Leisten eingesetzt werden um eine Mitnahme des Aufgabegutes zu verhindern. In Längsrichtung des Gehäuses 10 sind hier drei aneinandergereihte Segmente 21 bzw. 22 dargestellt. Je nach Länge des Gehäuses 10 können natürlich auch mehrere Segmente 21, 22 in Längsrichtung, d.h. in Richtung der Achse der Schnecke, angeordnet werden. Wichtig ist, dass die Öffnungen 25 der Segmente 21, 22 mit den Öffnungen 17 der Halbschalen 15, 16 direkt übereinstimmen, d.h. jeder Öffnung 25 in einem Segment 21, 22 ist eine Öffnung 17 in einer Halbschale 15, 16 des Gehäuses 10 zugeordnet. Dies wird u.a. durch die Befestigung mittels Schrauben 20 erzielt. Die Schrauben 20 werden von innen, d.h. dem Innenraum des durch die Segmente 21, 22 gebildeten Zylinders, eingeführt und außen mittels Muttern verschraubt. Dadurch ist weder in den Segmenten 21, 22 noch in den Halbschalen 15, 16 des Gehäuses 10 ein Gewinde erforderlich. Somit können auch wesentlich härtere Materialien für die Segmente 21, 22 verwendet werden, da keinerlei Bearbeitung erforderlich ist. Die Köpfe der Schrauben 20 sind beispielsweise länglich mit Kugelkalotte ausgeführt, so dass sie sich immer in der richtigen Position in den entsprechend geformten Öffnungen 23 befinden. Die Schrauben 20 können auch in den Köpfen, die an der inneren (Zylinder-) Oberfläche der Segmente 21, 22 angeordnet sind, z.B. Vertiefungen wie beispielsweise Schlitze aufweisen, die dann durch den Verschleiß der Segmente und der erhabenen Teile der Schraubenköpfe eine Ebene bilden und so als Verschleißmarken genutzt werden können, die einen Hinweis auf den erforderlichen Austausch der Segmente 21, 22 liefern. Die Segmente 21, 22 werden aus verschleißfestem Material gegossen, wodurch alle Öffnungen 25 in einfacher Weise ohne nachfolgende mechanische Bearbeitung gefertigt werden können. Die Öffnungen 25 können dabei auch sehr einfach konisch ausgestaltet werden und müssen nicht als Stufenbohrungen ausgeführt werden, die bei der Herstellung einen häufigen Werkzeugwechsel erfordern. Alternativ können die Segmente auch aus verschleißfestem Material gesintert werden, was ebenfalls die Möglichkeit bietet, die Öffnungen 25 in einfacher Weise gleich mit einzuarbeiten. Durch die Ausführung der Segmente 21, 22 als Guss- bzw. Sinterteil können wesentlich härtere Materialien verwendet werden, die mit üblichen spanabhebenden Werkzeugen wie z.B. Bohrern nicht mehr bearbeitet werden können.

Um auch weitere mechanische Bearbeitungen einzusparen werden lediglich an den Längsseiten der Kanten der Segmente 21, 22 in der Nähe der Enden der Segmente 21, 22 Kontaktflächen 26 geschaffen, die geringfügig bearbeitet werden müssen, um einen exakten Sitz der einzelnen Segmente 21, 22 zu gewährleisten. Durch die Anordnung mehrerer Segmente 21, 22 in Längsrichtung wird auch ermöglicht, lediglich die Segmente mit dem größten Verschleiß auszutauschen. Mit dieser Art der inneren Auskleidung des Gehäuses kann eine Reparatur leicht und in kurzer Zeit vor Ort vorgenommen werden.

Fig. 4 zeigt am Beispiel eines Segments 21 die einfache Montage. Hier sind auf einer unteren Halbschale 16 im Umfang drei Segmente 21 mit Nuten 24 dargestellt, was 6 Segmente über den gesamten Umfang des Gehäuses 10 ergibt. Beim letzten Segment 21 erkennt man die Bohrungen 25, die über den entsprechenden Bohrungen 17 der Halbschale 16 angeordnet sind. Weiters sind die Befestigungsschrauben 20 und die bearbeiteten Kontaktflächen 26 zu erkennen. An den Stirnseiten werden die Segmente 21 (und auch 22) nicht bearbeitet. Auch die Außenflächen und die Innenflächen werden nicht bearbeitet, da auch die Nuten 24 mitgegossen werden können.

In Fig. 5, 6 und Fig. 7 sind erfindungsgemäße Segmente 21, 22 bzw. 22' dargestellt. Diese weisen Öffnungen 23 für die Befestigungsschrauben 20, Entwässerungsöffnungen 25 und Kontaktflächen 26 auf. Der Unterschied der Segmente 21 und 22 besteht darin, dass das Segment 21 zusätzlich eine Nut 24 aufweist, die das Mitdrehen des Aufgabegutes verhindern soll. In Fig. 7 ist eine Variante eines Segments 22' dargestellt, bei dem eine Leiste 27 anstelle einer Nut 24 vorgesehen ist. Diese Leiste soll ebenfalls das Mitdrehen des Aufgabegutes verhindern. Bei einem Guss- oder Sinterteil lässt sich diese Leiste gut integrieren und in einem Stück fertigen. Damit können Nachteile durch eingeschraubte Leisten vermieden werden. Auch wird dann keine Nachbearbeitung des Segmentes durch z.B. spanabhebende Verfahren (Schleifen einer Nut, Bohren von Schraublöchern) erforderlich, wodurch auch härtere Materialien eingesetzt werden können.

Die Erfindung ist nicht durch die Zeichnungen beschränkt, in der leicht konische Gehäuse dargestellt sind. Es können z.B. auch zylindrische Gehäuse und damit zylindrische Segmente eingesetzt werden. Auch könnte bei größeren Durchmessern das Gehäuse aus drei oder vier Teilen bestehen.

## Patentansprüche

1. Vorrichtung zum Entwässern von schüttfähigem oder fließfähigem Aufgabegut, beispielsweise Holzhackschnitzel, durch dessen Verdichtung mit einem Gehäuse (10) mit einem Mantelrohr (15, 16), in dem eine Welle mit umfangseitig umlaufenden Wendeln (13) um eine Rotationsachse rotiert, wobei das Aufgabegut durch das Gehäuse (10) transportiert und verdichtet wird und das Pressat durch Öffnungen (17) im Mantelrohr (15, 16) aus der Vorrichtung geleitet wird und wobei ein Innenrohr vorgesehen ist, das Innenrohr aus Segmenten (21, 22) aufgebaut ist, die Öffnungen (25) aufweisen, wobei die Segmente (21, 22) mit ihrer Außenfläche direkt an der Innenfläche des Mantelrohres (15, 16) aufliegen und die Öffnungen (25) der Segmente die Öffnungen (17) des Mantelrohrs (15, 16) überdecken, wobei die Öffnungen (25) der Segmente (21, 22) einen kleineren Querschnitt aufweisen, als die Öffnungen (17) des Mantelrohres (15, 16), **dadurch gekennzeichnet, dass** jeder Öffnung (25) der Segmente (21, 22) eine Öffnung (17) des Mantelrohrs (15, 16) zugeordnet ist, wobei die Öffnungen (25) der Segmente (21,22) mit den Öffnungen (17) direkt übereinstimmen, d.h. jeder Öffnung (25) in einem Segment (21,22) ist eine Öffnung (17) des Mantelrohrs (15, 16) zugeordnet, wobei die Segmente (21, 22) aus verschleißfestem Guss- oder Sintermaterial bestehen.

2. Vorrichtung nach Anspruch 1, **dadurch gekennzeichnet, dass** das Mantelrohr (15, 16) zylindrisch ist.

3. Vorrichtung nach Anspruch 1, **dadurch gekennzeichnet, dass** das Mantelrohr (15, 16) konisch ist.

4. Vorrichtung nach einem der Ansprüche 1 bis 3, **dadurch gekennzeichnet, dass** das Innenrohr in Umfangsrichtung aus mindestens 4, vorzugsweise 6 - 8 Segmenten (21, 22) besteht.

5. Vorrichtung nach einem der Ansprüche 1 bis 4, **dadurch gekennzeichnet, dass** das Innenrohr in Längsrichtung, entsprechend der Richtung der Rotationsachse aus mindestens 2, vorzugsweise 3 - 4 bis zu 6 Segmenten (21, 22) besteht.

6. Vorrichtung nach Anspruch 1 - 5, **dadurch gekennzeichnet, dass** sich die Öffnungen (25) der Segmente (21, 22) konisch in Richtung Außenfläche erweitern.

7. Vorrichtung nach einem der Ansprüche 1 bis 6, **dadurch gekennzeichnet, dass** die Segmente (21, 22) jeweils eine Nut (24) in Längsrichtung aufweisen.

8. Vorrichtung nach einem der Ansprüche 1 bis 6, **dadurch gekennzeichnet, dass** die Segmente (21, 22) jeweils eine Leiste (27) in Längsrichtung aufweisen, die insbesondere integriert ist.

9. Vorrichtung nach einem der Ansprüche 1 bis 8, **dadurch gekennzeichnet, dass** die Segmente (21, 22) Öffnungen (23) für die Befestigung der Segmente (21,22) mit Schrauben (20) aufweisen.

## Claims

1. Device for dewatering feedstock that is pourable or free-flowing, for example wood chips, by compressing it, comprising a housing (10) with a shell pipe (15, 16) in which a shaft with flights (13) running round its circumference rotates round an axis of rotation, where the feedstock is transported through the housing (10) and compressed and the pressate is conveyed out of the device through holes (17) in the shell pipe (15, 16), and where an internal pipe is provided, the internal pipe is built up from segments (21, 22) with holes (25), where the outer surface of the segments (21, 22) rests directly on the inner surface of the shell pipe (15, 16) and the holes (25) in the segments overlay the holes (17) in the shell pipe (15, 16), where the holes (25) in the segments (21, 22) have a smaller cross-section than the holes (17) in the shell pipe (15, 16), **characterized in that** each hole (25) in the segments (21, 22) is assigned to a hole (17) in the shell pipe (15, 16), wherein the holes (25) of the segments (21, 22) match up directly with the holes (17), i.e. each hole (25) in a segment (21, 22) is assigned to a hole (17) in the shell pipe (15, 16), and where the segments (21, 22) are made of wear-resistant cast or sintered material.

2. Device according to Claim 1, **characterized in that** the shell pipe (15, 16) is cylindrical.

3. Device according to Claim 1, **characterized in that** the shell pipe (15, 16) is conical.

4. Device according to one of Claims 1 to 3, **characterized in that** the internal pipe comprises at least 4, preferably 6-8 segments (21, 22) in circumferential direction.

5. Device according to one of Claims 1 to 4, **characterized in that** the internal pipe comprises at least 2, preferably 3-4 and up to 6 segments (21, 22) in longitudinal direction in accordance with the direction of the axis of rotation.

6. Device according to Claims 1 to 5, **characterized by** the holes (25) in the segments (21, 22) becoming wider conically towards the outer surface.

7. Device according to one of Claims 1 to 6, **characterized in that** the segments (21, 22) each have a groove (24) in longitudinal direction.

8. Device according to one of Claims 1 to 6, **characterized in that** the segments (21, 22) each have a strip (27) in longitudinal direction, in particular an integrated strip.

9. Device according to one of Claims 1 to 8, **characterized in that** the segments (21, 22) have openings (23) for fastening the segments (21, 22) with screws (20).

## Revendications

1. Dispositif de déshydratation de produit de départ qui est versable ou coulant, par exemple des copeaux de bois, par compression, comprenant un logement (10) avec un tube d'enveloppe (15, 16) dans lequel tourne un arbre doté de filets (13) sur sa circonférence autour d'un axe de rotation, dans lequel le produit de départ est transporté à travers le logement (10) et comprimé et le produit de pressage sort du dispositif par des trous (17) dans le tube d'enveloppe (15, 16), et dans lequel un tube interne est fourni, le tube interne est constitué de segments (21, 22) qui comprennent des trous (25), dans lequel la surface externe des segments (21, 22) repose directement sur la surface interne du tube d'enveloppe (15, 16) et les trous (25) dans les segments recouvrent les trous (17) du tube d'enveloppe (15, 16), dans lequel les trous (25) des segments (21, 22) ont une section transversale inférieure à celle des trous (17) du tube d'enveloppe (15, 16), **caractérisé en ce que** chaque trou (25) des segments (21, 22) est attribué à un trou (17) du tube d'enveloppe (15, 16), les trous (25) des segments (21, 22) correspondant directement aux trous (17), c'est-à-dire chaque trou (25) dans un segment (21, 22) est attribué à un trou (17) dans le tube d'enveloppe (15, 16), et les segments (21, 22) étant fabriqués en fonte résistante à l'usure ou en matériau fritté.

2. Dispositif selon la revendication 1, **caractérisé en ce que** le tube d'enveloppe (15, 16) est cylindrique.

3. Dispositif selon la revendication 1, **caractérisé en ce que** le tube d'enveloppe (15, 16) est conique.

4. Dispositif selon l'une quelconque des revendications 1 à 3, **caractérisé en ce que** le tube interne comprend au moins 4, de préférence 6 à 8 segments (21, 22) dans la direction circonférentielle.

5. Dispositif selon l'une quelconque des revendications 1 à 4, **caractérisé en ce que** le tube interne comprend au moins 2, de préférence 3 à 4 et jusqu'à 6 segments (21, 22) dans la direction longitudinale conformément à la direction de l'axe de rotation.

6. Dispositif selon les revendications 1 à 5, **caractérisé par** les trous (25) dans les segments (21, 22) devenant plus larges coniquement en direction de la surface externe.

7. Dispositif selon l'une quelconque des revendications 1 à 6, **caractérisé en ce que** les segments (21, 22) ont chacun une rainure (24) dans la direction longitudinale.

8. Dispositif selon l'une quelconque des revendications 1 à 6, **caractérisé en ce que** les segments (21, 22) ont chacun une barrette (27) dans la direction longitudinale, en particulier une barrette intégrée.

9. Dispositif selon l'une quelconque des revendications 1 à 8, **caractérisé en ce que** les segments (21, 22) ont des trous (23) pour fixer les segments (21, 22) à l'aide de vis (20).
